# EUROPÄISCHE PATENTSCHRIFT

(11) **EP 0 021 136 B1**
(45) Veröffentlichungstag und Bekanntmachung des Hinweises auf die Patenterteilung: **15.06.1983**
(21) Anmeldenummer: 80103066.9
(22) Anmeldetag: 03.06.1980
(51) Int. Cl.: A45D 1/04

(54) **Haarpflegegerät zum Formen des Kopfhaares**
Hair care appliance for modeling the hair
Appareil de soins des cheveux pour la mise en forme de la chevelure

(30) Priorität: 11.06.1979 US 47367
(43) Veröffentlichungstag der Anmeldung: 07.01.1981
(73) Patentinhaber: The Gillette Company, Boston, Massachusetts 02190 (US)
(72) Erfinder: Plaisted, Richard Earl, Framingham Massachusetts 01701 (US)
(74) Vertreter: Einsele, Rolf

## Beschreibung

Die Erfindung betrifft ein Haarpflegegerät zum Formen des Kopfhaares, bestehend aus einem Griffteil und einem einzigen mit diesem fest verbundenen rohrförmigen Heizstab mit einem im Heizstab angeordneten Heizaggregat, wobei der Heizstab einen Haarwickelabschnitt aufweist, mit dem ein rohrförmiger Wickelkörper verbindbar ist, der eine Anzahl längsverlaufender Stege besitzt, deren Höhe derart gewählt ist, daß sie nicht über den Heizstab hinausragen und eine aufgewickelte Haarsträhne in unmittelbare Berührung mit der Außenfläche des Heizstabs gelangt.

Es sind Lockenwickler bekannt, die über eine entsprechende Anzahl elektrisch betriebener, auf einem Sockel in einem Behälter angeordneter Heizstifte aufgeheizt werden und die aus einem wärmespeichernden Werkstoff bestehen, so daß sie die einmal gespeicherte Wärme nach der Trennung von den Heizstiften und nach dem Eindrehen in das Kopfhaar über einen längeren Zeitraum an die aufgewickelten Haarsträhnen abgeben.

Anstelle eines elektrischen Aggregats zum Aufheizen der Lockenwickler werden auch Heizaggregate benutzt, die mit heißem Dampf arbeiten. In jedem Fall aber muß der Lockenwickler zunächst aufgeheizt und dann anschließend in das Haar eingedreht werden, was für den Benutzer der Lockenwickler zeitraubend ist und außerdem bisweilen zu unangenehmen Verbrennungen an Handflächen und Fingerspitzen führt. Darüber hinaus kann das Gewicht derartiger Lockenwickler im Kopfhaar des Benutzers ein unzumutbares Unbehagen verursachen, insbesondere, wenn die Lockenwickler über einen längeren Zeitraum im Haar verbleiben müssen.

Es ist auch ein Haarpflegegerät bekannt (FR-A1-2 258 814), bestehend aus einem Griffteil mit mehreren zueinander parallel angeordneten elektrisch betriebenen, vergleichsweise dünnen Heizstäben, die sämtlich jeweils mit ihrem einen Ende am Griffteil auf einem Kreisbogen verteilt fest angeordnet sind, wobei zusätzlich ein rohrförmiger Wickelkörper vorgesehen ist, der in einen von den Heizstäben gebildeten Hohlraum einschiebbar ist. Der Wickelkörper weist dazu an seiner zylindrischen Außenfläche eine der Anzahl der Heizstäbe entsprechende Anzahl von längsverlaufenden Nuten auf, in die bei eingeschobenem Wickelkörper die Heizstäbe eingreifen. Der Wickelkörper ist mit Reihen von Borsten versehen, die auf den Stegen, die zwischen den Nuten verbleiben, angeordnet sind, wobei die Tiefe der Nuten zwischen den Stegen so gewählt ist, daß bei in das Bündel von Heizstäben eingeschobenem Wickelkörper das aufgewikkelte Kopfhaar im wesentlichen auf den radial nach außen gekehrten Flächenteilen der Heizstäbe anliegt. Dieses bekannte Haarpflegegerät hat den Nachteil, daß die Berührungsabschnitte zwischen den Heizstäben und einer Haarsträhne nur sehr klein sind.

Schließlich ist ein Lockenstab bekannt (US-A-3918465), bei dem ein einziger zylindrischer, elektrisch betriebener Heizstab fest mit dem Griffteil verbunden ist, wobei ein käfigartiger, hülsenförmiger Wickelkörper vorgesehen ist, der auf seiner zylindrischen Innenmantelfläche ein in Längsrichtung angeordnetes geschlitztes Halterohr aufweist, in das der Heizstab einschiebbar ist. Dieser bekannte Lockenstab hat den Nachteil, daß eine unmittelbare Berührung zwischen dem Heizstab und einer auf dem Wickelkörper aufgewickelten Haarsträhne nicht stattfindet. Im übrigen erfolgt die Erwärmung der Haarsträhne sehr ungleichmäßig, da die Längsachse des Heizstabs zur Längsachse des Wickelkörpers exzentrisch angeordnet ist.

Aufgabe der vorliegenden Erfindung ist es, ein Haarpflegegerät zum Formen des Haares zu schaffen, das besonders rasch einsetzbar ist, dessen Wickelkörper vergleichsweise kurze Zeit im Kopfhaar verbleiben muß, um ein Verformen der Haarsträhnen zu bewirken und dessen Wickelkörper besonders leichtgewichtig und für einen ungeübten Benutzer problemlos zu handhaben ist. Der Wickelkörper selbst soll mit Hilfe handelsüblicher Haarnadeln im Kopfhaar feststeckbar sein. Schließlich soll das Haarpflegegerät nicht nur ein Wellen von Haarsträhnen ermöglichen, sondern auch ganz allgemein beim Frisieren des Kopfhaares von Nutzen sein.

Erfindungsgemäß wird dies dadurch erreicht, daß der Haarwickelabschnitt des Heizstabs eine Vielzahl längsverlaufender Verbindungsnuten aufweist, daß die Zahl der längsverlaufenden Stege des käfigartigen Wickelkörpers der Zahl der Verbindungsnuten entspricht, wobei der Wickelkörper auf den Haarwickelabschnitt aufschiebbar ist und die Stege in die Verbindungsnuten einführbar sind, und daß die Berührungsabschnitte zwischen einer Haarsträhne und dem Heizstab mindestens 50% des kreisförmigen Umfangs des Heizstabs ausmachen.

Mit Vorteil ist das dem Griffteil abgewandte Ende des Heizstabs mit einem kegelförmigen, sich nicht erwärmenden Kopfteil ausgestattet, das eine Vielzahl von Nuten aufweist, die ein leichtes Ausrichten des Wickelkörpers gegenüber den Verbindungsnuten beim Aufstecken bewirken.

Vorzugsweise weist der Wickelkörper eine Vielzahl von sich radial erstreckenden Zinken an jedem der längsverlaufenden Stege auf.

Um ein Versengen der Fingerspitzen beim Eindrehen der Haarsträhne auszuschließen, ist der Wickelkörper aus schlecht wärmeleitendem Werkstoff gebildet.

Eine leichte Handhabung des Haarpflegegeräts wird insbesondere dadurch erreicht, daß das Griffteil, das mit dem Heizstab verbunden ist, zylindrisch ausgebildet ist. Eine Reihe von Versuchen haben gezeigt, daß insgesamt acht gleichmäßig auf dem Umfang des Heizstabs verteilt angeordnete Verbindungsnuten die günstigsten Verhältnisse schaffen.

Die Erfindung läßt die verschiedensten Ausführungsmöglichkeiten zu. Eine davon ist in der anhängenden Zeichnung wiedergegeben, die das Haarpflegegerät in perspektivischer Darstellung zeigt, wobei der Wickelkörper vom Heizstab getrennt dargestellt ist.

Der Styling- oder Lockenstab umfaßt ein im allgemeinen zylindrisches Griffteil 12, das aus einem nichtleitenden Werkstoff, wie beispielsweise einem Kunststoff, hergestellt ist. Das freie Ende des Griffteils 12 ist für die Aufnahme einer allgemein bekannten Drehkupplung geeignet. Eine Netzleitung 14 verbindet die Kabeltülle 13 mit einem Stecker 15 und schafft so eine elektrisch leitende Verbindung von einer Wechselstrom-Steckdose zum Lockenstab.

Unmittelbar neben dem Ende des Griffteils 12, an dem Ende , das der Kabeltülle 13 gegenüberliegt, ist ein aus Polysulfen oder ähnlichem hergestellter Ring 16 angebracht. In eine in die Oberfläche des Rings 16 geformte Vertiefung 17 ist ein farbiger Index 18 eingepreßt, der seine Farbe verändert, sobald die Betriebstemperatur des Lockenstabs erreicht ist.

Unmittelbar neben dem Ring 16 befindet sich ein Isolationsring oder Kragen 19. Der Kragen 19 ragt im allgemeinen über die Außenfläche des Griffteils 12 hinaus und kann aus Kunststoff oder ähnlichem Werkstoff hergestellt sein. Die Außenfläche des Kragens 19 kann je nach Wunsch geriffelt, gerändelt oder anderweitig beschaffen sein. Der Kragen 19, der einen größeren Außendurchmesser als das im allgemeinen zylindrische Griffteil 12 hat, bildet einen integrierten Anschlag, der im wesentlichen verhindert, daß der erhitzte Lockenstab die angrenzenden Hautpartien berührt und auch dabei hilfreich ist, das Abrutschen einer Hand des Benutzers auf den erhitzten Teil des Lockenstabes zu vermeiden.

Der Kragen 19 kann ebenso, wie auch der Ring 16, mit dem Griffteil 12 einstückig ausgebildet sein.

Der Heizstab 20 ist über den Kragen 19 und den Ring 16 in bekannter Weise mit dem Griffteil 12, beispielsweise mittels einer zwischen Griffteil 12 und dem Heizstab 20 angebrachter Verbindungsmuffe, verbunden. Der Heizstab 20 ist vorzugsweise aus Metall, wie beispielsweise Aluminium hergestellt und kann ein einziges rechteckiges PTC-Element einschließen, das elektrisch mit der Netzleitung 14 verbunden ist, um die gewünschte Betriebstemperatur zu schaffen. Andere Mittel zum Beheizen des Heizstabs 20 können beispielsweise durch Verwendung eines Widerstandsdraht-Heizkörpers in Verbindung mit einem Thermostaten geschaffen werden. Die zu bevorzugende Betriebstemperatur an der Außenfläche des Heizstabs 20 sollte im Bereich zwischen 130°C und 150° C liegen.

Der Heizstab 20 schließt eine Vielzahl (beispielsweise acht) im, allgemeinen längsverlaufende Verbindungsnuten 21 ein, die gleichmäßig über den Umfang des Heizstabs 20 verteilt angeordnet sind. Die Verbindungsnuten 21 sind parallel zueinander angeordnet und verlaufen im wesentlichen über die Länge des Heizstabs 20 und umfassen zumindest dessen Haarwickelabschnitt 11. In einer beispielhaften Ausführungsform beträgt die Länge des Heizstabs 20 etwa 63,5 mm. Die Anzahl und die Bemessung der in Längsrichtung angeordneten Verbindungsnuten 21 sollte so sein, daß vorzugsweise die Hälfte des kreisförmigen Umfangs des Heizstabs 20 in direkten Kontakt mit dem Haar treten kann, wenn ein entsprechender Wickelkörper 25 aufgesteckt ist. Die auf die Haarsträhne übertragene Wärmemenge erhöht sich mit der Vergrößerung der Kontaktfläche des Heizstabs 20. Die Mindestanzahl an Verbindungsnuten 21 und an korrespondierenden Stegen 26 des entsprechenden Wikkelkörpers 25 hängt vorwiegend von der gewünschten strukturellen Steifigkeit des entsprechenden Wickelkörpers 25 ab.

Die Tiefe und Form der Verbindungsnuten 21 am Heizstab 20, sowie der Nuten 23, sind keine kritischen Parameter für die praktische Umsetzung dieser Erfindung. Dies bedeutet, daß weder eine Notwendigkeit dafür besteht, daß die längsverlaufenden Stege 26 des entsprechenden Wickelkörpers 25 exakt in die Verbindungsnuten 21 des Heizstabs passen und diese vollständig ausfüllen, noch gibt es einen kritischen Bereich an den Bodenflächen der Verbindungsnuten 21, die gleichmäßig von der Mittelachse des Heizstabs 20 radial versetzt angeordnet sind.

Auf das freie Ende des Heizstabs 20 ist ein sich nicht erwärmendes Kopfteil 22 aufgesetzt. Das sich nicht erwärmende Kopfteil 22 kann aus einem Kunststoff, wie beispielsweise Polysulphon hergestellt werden und enthält eine Mehrzahl angepaßter Nuten 23, die zu den Verbindungsnuten 21 des Heizstabs 20 ausgerichtet sind.

Das sich nicht erwärmende Kopfteil 22 besitzt vorzugsweise die gleiche Anzahl von Nuten 23 wie der Heizstab 20. Weiterhin ist das Kopfteil 22 im wesentlichen als kegelförmige Kuppe 24 ausgebildet und als freies Ende des Heizstabs 20 dieser angepaßt, so daß ein leichtes Ausrichten und Zuführen der längslaufenden Stege 26 bzw. des zugehörigen Wickelkörpers 25 gewährleistet ist. Das sich nicht erwärmende Kopfteil 22 kann mit dem Ende des Heizstabs 20 durch Bördelungen verbunden sein.

Der Wickelkörper 25 umfaßt eine Mehrzahl (wie beispielsweise acht) Leisten oder Stege 26. Jeder einzelne Steg 26 ist auf dem Umfang eines Kreises angeordnet, der etwas größer ist als der der Verbindungsnuten 21 auf dem Heizstab 20, und kann etwa 63,5 mm lang und 12,5 mm dick sein. Jeder Steg 26 kann eine Mehrzahl von Zinken 27 aufweisen, um das Erfassen und Befestigen der Haare des Benutzers und das Formen einer Locke zu unterstützen. Die Bemessung und Form wie auch die Anzahl der Zinken 27 oder anderer auf dem Wickelkörper 25 angebrachter Mittel zum Erfassen der Haare können unterschiedlich gestaltet werden, um ein müheloses Erfassen und Handhaben zu gewährleisten. Jeder Steg 26 des Wickelkörpers 25 wird durch die an jedem Ende des Wickelkörpers 25 angebrachten ringförmigen Manschetten 28 und 29 fixiert. Die Bemessung und der Durchmesser der Manschetten 28 und 29 kann in Abhängigkeit von der Bemessung der gewünschten Locke unterschiedlich gestaltet sein.

Wie an der Verbindung der Stege 26 mit den Manschetten 28 und 29 zu sehen ist, paßt die Höhe der Stege 26 so zu den entsprechenden Verbindungsnuten 21 im Heizstab 20, daß sich die Außenfläche jedes Stegs 26 in die zylindrische Außenfläche des Heizstabs 20 einfügt. Die Außenfläche der Stege 26 ist so geformt, daß sie nicht über die Außenfläche des Heizstabs 20 hervorstehen. Dies bedeutet, daß die Höhe der Stege 26 geringer oder gleich der Tiefe ihrer jeweiligen Verbindungsnuten 21 des Heizstabs 20 ist.

Der Wickelkörper 25 kann auf vielfältige Art und Weise hergestellt werden (wie beispielsweise im Spritzverfahren). Der Wickelkörper 25 ist dabei zweckmäßigerweise als ein einziges zusammenhängendes Stück ausgebildet. Ein geeignetes Material für die Herstellung des Wickelkörpers 25 ist Nylon. Im allgemeinen sollte das für die Herstellung eines Wickelkörpers 25 gewählte Material grundsätzlich nicht hitzeleitend und so beschaffen sein, daß es eine gewundene Haarsträhne trägt, ohne den Abkühlprozeß, in dem die Haarsträhne zur Locke geformt wird, wesentlich zu beschränken.

Falls es gewünscht wird, können Verriegelungsmittel angebracht werden, um den Wickelkörper 25 auf dem Heizstab 20 zu befestigen. Die nicht dargestellten Verriegelungsmittel können aus einem Sperrverschluß oder einem ähnlichen Schließmittel bestehen, die beispielsweise als Vertiefungen oder Erhebungen auf dem Heizstab 20 oder dem Wickelkörper 25 ausgebildet sind; oder es kann eine Gleitsperre vorgesehen sein, die den Wickelkörper 25 nur dann vom Heizstab 20 abrutschen läßt, wenn der Benutzer dies wünscht.

Im Betriebszustand kann sich der Heizstab 20 beispielsweise für etwa 5 Minuten aufheizen. Danach wird ein Wickelkörper auf dem Heizstab 20 angebracht, und es wird eine Haarsträhne auf den Wickelkörper 25 aufgerollt. Wenn sich der Wickelkörper 25 auf dem heißen Lockenstab befindet, dann liegt ein erhitztes Stück des Heizstabs 20 zwischen jeder Reihe Zinken 27 und auf einem geringfügig höheren Niveau als die Stege 26. Dies ermöglicht dem Heizstab 20 den direkten Kontakt mit dem Haar.

Der Heizstab muß nur für eine Mindestdauer von etwa 10 Sekunden in den Haaren gehalten werden. Der Benutzer wird dann den Wickelkörper 25 anfassen und den Heizstab von diesem abziehen. Die Wickelkörper 25 gleiten leicht vom Heizstab 20, wobei sie von dem sich nicht erwärmenden Kopfteil 22 ausgerichtet oder zentriert werden, was im umgekehrten Falle das leichte Einfädeln der Stege 26 in die Verbindungsnuten 21 des Heizstabs 20 bewirkt.

Es werden im allgemeinen keine besonderen Nadeln benötigt, um die Wickelkörper 25 in das Haar des Benutzers zu stecken oder zu befestigen. Im Bedarfsfalle können aber solche Nadeln leicht beschafft werden.

Der Benutzer kann das Haar dadurch feststekken, daß er eine einfache gerade Nadel durch die offenen Schlitze des Wickelkörpers 25 schiebt und diesen so in seiner Postion am Kopf befestigt. Der Benutzer wird dann einen weiteren Wickelkörper nehmen und den Vorgang so lange wiederholen, bis alle Haarsträhnen gewickelt sind. Der angenehme, leichtgewichtige Wickelkörper bildet ein Gestell, auf dem durch schnelles Abkühlen die Locke in die Haarsträhne modelliert wird. Wenn eine gewundene Haarsträhne etwa auf 50°C abgekühlt ist, kann der Wickelkörper entfernt werden.

Wenn es gewünscht wird, kann Feuchtigkeit in Form von zerstäubtem Wasser oder Wasserdampf dadurch leicht auf die Wickelkörper gebracht werden, daß die Wickelkörper besprüht oder in Wasser getaucht werden, wobei das überschüssige Wasser von den Wickelkörpern vor dem Anbringen auf dem Heizstab abgeschüttelt wird. Die Verwendung eines Pumpzerstäubers zum Befeuchten der Wickelkörper ist ein bevorzugtes Verfahren, um Feuchtigkeit auf die Wickelkörper zu bringen.

Um mehrere Wickelkörper im Haar belassen zu können, wie es bei der allgemeinen Verwendungsweise von Wickelkörpern üblich ist, sind mehrere verschieden große Wickelkörper einem Heizstab beigegeben. Da keine Notwendigkeit besteht, die Wickelkörper in einem Behälter oder Dampfsammler gesondert aufzuheizen, ist die Stab/Wickelkörper-Kombination bequem transportierbar, wobei der Stab und mehrere Wickelkörper in einem Beutel oder ähnlichem untergebracht sind.

Wenn der Benutzer die Stab/Wickelkörper-Kombination in der Art eines Styling-Stabes oder Lockenwicklers zu verwenden wünscht, so wird er lediglich einen Wickelkörper auf dem heizbaren Teil des Stabes belassen und die Einheit in der gleichen Weise wie ein Lockenbrenneisen verwenden. Dies erfordert natürlich, daß der Benutzer erst eine einzelne Locke formt, dann eine angemessene Zeit wartet, bis die Locke in die Haarsträhne modelliert ist und dann die Haarsträhne abwickelt, bevor er eine zweite Haarsträhne formt.

## Patentansprüche

1. Haarpflegegerät zum Formen des Kopfhaares bestehend aus einem Griffteil (12) und einem einzigen mit diesem festverbundenen rohrförmigen Heizstab (20) mit einem im Heizstab (20) angeordneten Heizaggregat, wobei der Heizstab (20) einen Haarwickelabschnitt (11) aufweist, mit dem ein rohrförmiger Wickelkörper (25) verbindbar ist, der eine Anzahl längsverlaufender Stege (26) besitzt, deren Höhe derart gewählt ist, daß sie nicht über den Heizstab (20) hinausragen und eine aufgewickelte Haarsträhne in unmittelbare Berührung mit der Außenfläche des Heizstabs (20) gelangt, dadurch gekennzeichnet, daß der Haarwickelabschnitt (11) des Heizstabs (20) eine Vielzahl längsverlaufender Verbindungsnuten (21) aufweist, daß die Zahl der längsverlaufenden Stege (26) des käfigartigen Wickelkörpers (25) der Zahl der Verbindungsnuten (21) entspricht, wobei der Wickelkörper (25) auf den Haarwickelabschnitt (11) aufschiebbar ist und die Stege (26) in die Verbindungsnuten (21) einführbar sind, und daß die Berührungsabschnitte zwischen einer Haarsträhne und dem Heizstab (20) mindestens 50% des kreisförmigen Umfangs des Heizstabs (20) ausmachen.

2. Haarpflegegerät nach Anspruch 1, dadurch gekennzeichnet, daß das dem Griffteil (12) abgewandte Ende des Heizstabs (20) mit einem kegelförmigen, sich nicht erwärmenden Kopfteil (22, 24) ausgestattet ist, das eine Vielzahl von Nuten (23) aufweist, die ein leichtes Ausrichten des Wickelkörpers (25) gegenüber den Verbindungsnuten (21) beim Aufstecken bewirken.

3. Haarpflegegerät nach den Ansprüchen 1 oder 2, dadurch gekennzeichnet, daß der Wickelkörper (25) eine Vielzahl von sich radial erstreckenden Zinken (27) an jedem der längsverlaufenden Stege (26) aufweist.

4. Haarpflegegerät nach Anspruch 3, dadurch gekennzeichnet, daß der Wickelkörper (25) im wesentlichen aus schlecht wärmeleitendem Werkstoff gebildet ist.

5. Haarpflegegerät nach einem oder mehreren der vorhergehenden Ansprüche, dadurch gekennzeichnet, daß das Griffteil (12), das mit dem Heizstab (20) verbunden ist, zylindrisch ausgebildet ist.

6. Haarpflegegerät nach einem oder mehreren der vorhergehenden Ansprüche, dadurch gekennzeichnet, daß insgesamt acht Verbindungsnuten (21) gleichmäßig auf dem Umfang des Heizstabs (20) verteilt angeordnet sind.

## Claims

1. Hair treatment apparatus for shaping the hair of the head comprising a grip (12) and a single tubular heating rod (20) firmly connected to the latter and with a heating unit arranged in the heating rod (20), the latter having a hair curling portion (11), to which can be connected a tubular curling member (25) having a plurality of longitudinally directed webs (26), whose height is chosen in such a way that they do not project over the heating rod (20) and wound on locks of hair come into immediate contact with the outer surface of the heating rod (20), characterized in that the hair curling portion (11) of heating rod (20) has a plurality of longitudinally directed connecting grooves (21), that the number of longitudinally directed webs (26) of the cage-like curling member (25) corresponds to the number of connecting grooves (21), the curling member (25) being mountable on the hair curling portion (11) and the webs (26) can be inserted into the connecting grooves (21), and that the contacting sections between a lock of hair and the heating rod (20) represent at least 50% of the circular circumference of the heating rod (20).

2. Hair treatment apparatus according to claim 1, characterized in that the end of heating rod (20) remote from grip (12) is equipped with a tapering, non-heating head part (22, 24), which has a plurality of grooves (23) permitting an easy alignment of curling member (25) with respect to connecting grooves (21) on fitting.

3. Hair treatment apparatus according to claims 1 or 2, characterized in that the curling member (25) has a plurality of radially directed teeth (27) on each of the longitudinally directed webs (26).

4. Hair treatment apparatus according to claim 3, characterized in that the curling member (25) is essentially made from poor heat conducting material.

5. Hair treatment apparatus according to one or more of the preceding claims, characterized in that the grip (12), connected to heating rod (20), is constructed in a cylindrical manner.

6. Hair treatment apparatus according to one or more of the preceding claims, characterized in that in all eight connecting grooves (21) are arranged in uniformly distributed manner over the circumference of heating rod (20).

## Revendications

1. Appareil pour la mise en forme de la chevelure, constitué par un manche (12) et un seul barreau chauffant (20) tubulaire, solidaire du manche, contenant un dispositif de chauffage et présentant une section d'ondulation des cheveux (11) qui peut être reliée à un bigoudi (25) comportant plusieurs nervures (26) longitudinales, dont la hauteur est choisie de façon qu'elles ne soient pas en saillie sur le barreau chauffant (20) et qu'une mèche de cheveux enroulée vienne en contact direct avec la surface extérieure du barreau chauffant (20), ledit appareil étant caractérisé en ce que la section d'ondulation (11) du barreau chauffant (20) présente plusieurs rainures de liaison (21) longitudinales; le nombre des nervures (26) longitudinales du bigoudi (25) en forme de cage est égal à celui des rainures de liaison (21) le bigoudi (25) se glissant sur la section d'ondulation (11) et les nervures (26) pénétrant dans les rainures de liaison (21); et les sections de contact entre une mèche de cheveux et le barreau chauffant (20) représentent 50% au moins de la circonférence dudit barreau.

2. Appareil selon revendication 1, caractérisé en ce que l'extrémité du barreau chauffant (20) opposée au manche (12) est équipée d'une tête sphérique (22, 24), ne se chauffant pas et comportant plusieurs rainures (23), qui produisent un alignement facile du bigoudi (25) par rapport aux rainures de liaison (21) lors de l'introduction.

3. Appareil selon une des revendications 1 ou 2, caractérisé en ce que le bigoudi (25) comporte plusieurs pointes (27) radiales sur chacune des nervures longitudinales (26).

4. Appareil selon revendication 3, caractérisé en ce que le bigoudi (25) est essentiellement réalisé dans un matériau mauvais conducteur de la chaleur.

5. Appareil selon une quelconque des revendications 1 à 4, caractérisé en ce que le manche (12) relié au barreau chauffant (20) est cylindrique.

6. Appareil selon une quelconque des revendications 1 à 5, caractérisé en ce que huit rainures de liaison (21) au total sont régulièrement réparties suivant la circonférence du barreau chauffant (20).
